# EUROPÄISCHE PATENTSCHRIFT

(11) **EP 0 229 260 B1**
(45) Veröffentlichungstag und Bekanntmachung des Hinweises auf die Patenterteilung: **29.05.1991**
(21) Anmeldenummer: 86115893.9
(22) Anmeldetag: 15.11.1986
(51) Int. Cl.: B65D 39/08

(54) **Einfüllstutzen mit Deckel mit einrotierter, eingegossener, eingepresster oder eingespritzter Hülse für Kunststofftankbehälter**
Filling neck with closure and incorporated sleeve for plastic containers
Goulot de remplissage avec couvercle à manchette incorporée pour réservoirs en matière plastique

(30) Priorität: 16.01.1986 DE 8600892 U
(43) Veröffentlichungstag der Anmeldung: 22.07.1987
(73) Patentinhaber: RHEIN-BONAR KUNSTSTOFF-TECHNIK GMBH, D-6800 Mannheim 81 (DE)
(72) Erfinder: Eichelberger, Gerhard, D-6823 Neulussheim (DE)
(74) Vertreter: Ratzel, Gerhard, Dr.

(56) Entgegenhaltungen:
- FR-A- 2 130 488
- US-A- 3 337 083
- US-A- 3 873 132

## Beschreibung

Die Erfindung betrifft einen Einfüllstutzen mit Deckel und Hülse für Kunststofftankbehälter, bei dem der Tankdeckel in die Verschlubhülse innerhalb des Tankbehälterhalses eingreift. Handelsübliche Tankdeckel sind vorzugsweise aus Metall geschaffen. Die aus wesentlich weicheren Kunststoff bestehenden Tankbehälter sind der häufigen öffnungsund Verschließfrequenz ohne metallische Krafteinleitungselemente nicht gewachsen.

Jeder Öffnungs- und Schließvorgang ist hierbei spanabhebend. Selbst frühere Lösungen dieses Problems waren mit dem Nachteil behaftet, daß es neben einer Deckel-abdichtung auch zusätzlich noch nötig wurde, den Übergang von Tankhals zu einer metallischen Verschlußhülse abzudichten.

Aus der US-A-3 337 083 ist ein gattungsgemäßer Einfüllstutzen mit Tankdeckel bekannt, bei dem ein mit dem Tankdeckel korrespondierender Verschlußring bzw. Hülse auf den Gewindehals des Stutzens aufgedreht wird. Ein handelsüblicher Ringdeckel kann hier jedoch keine Anwendung finden, da der genormte Tankstutzen einen derartigen Aufbau erfährt, daß die Nutzung von solchen handelsüblichen Tankstutzen eingeschränkt wäre, da das Gewindeverhältnis zwischen Tankdeckel und Hülse übereinstimmen müßte.

Der Erfindung liegt daher die Aufgabe zugrunde, einen Einfüllstutzen mit Deckel und Hülse für Kunststofftankbehälter bereitzustellen, der es ermöglicht, handelsübliche Tankdeckel zu verwenden, ohne daß diese einen spanabhebenden Verschleiß am Kunststofftank verursachen und mit nur einer Dichtung versehen sind.

Diese Aufgabe wird durch einen Einfüllstutzen mit Deckel gemäß den Merkmalen des Anspruchs 1 gelöst. Ein besonderes Ausführungsbeispiel der Erfindung ist im Unteranspruch gekennzeichnet.

Die Erfindung wird nun anhand der beigefügten Zeichnung, die ein Ausführungsbeispiel der Erfindung zeigt,näher erläutert.

Figur 1 zeigt die technische Gesamtheit der Erfindung.

Die Verschlußhülse 1 dient als Krafteinleitungselement. Der Verankerungsring 2 ist mit der Verschlußhülse 1 z. B. verklebt oder verschweißt und mit dieser fest im Kunststoff des Behälters 3 verankert. Der Tankdeckel 4 greift in die Verschlußhülse 1 innerhalb des Tankhalses 5 ein.

Zur Abdichtung der Einheit, dient nur eine Dichtung 6 die zwischen Tankdeckel 4 und Tankhals 5 angeordnet ist.

## Patentansprüche

1. Einfüllstutzen mit Deckel und Hülse für Kunststofftankbehälter, bei dem der Tankdeckel in die Verschlußhülse innerhalb des Tankbehälterhalses eingreift,
dadurch gekennzeichnet,
daß die Verschlußhülse (1) in den Tankbehälterhals (5) des Kunststoffbehälters (3) einrotiert, eingegossen, eingepreßt oder eingespritzt ist und mit einem Verankerungsring (2) als Krafteinleitungselement ausgebildet ist, indem die Verschlußhülse (1) und der Verankerungsring (2) miteinander, z. B. durch Schweißen oder Kleben unlösbar verbunden sind und fest im Kunststoff des Behälters (3) eingesetzt sind.

2. Einfüllstutzen nach Anspruch 1,
dadurch gekennzeichnet,
daß nur eine Dichtung (6), nämlich zwischen Tankdeckel (4) und Tankbehälterhals (5) angeordnet ist.

## Claims

1. A filler neck with a cap and a sleeve for plastics tank containers, in which the tank cap engages in the closure sleeve within the tank container neck, characterised in that the closure sleeve (1) is rotated, insert-moulded, pressed or injection-moulded into the tank container neck (5) and with an anchoring ring (2) takes the form of a force-transmitting member due to the closure sleeve (1) and the anchoring ring (2) being permanently joined together, for example by welding or adhesion, and being securely inserted in the plastics material of the container (3).

2. A filler neck according to Claim 1, characterised in that only one seal (6) is provided, i.e. between the tank cap (4) and the tank container neck (5).

## Revendications

1. Raccord de remplissage constitué d'un couvercle et d'un manchon pour réservoir en matière plastique, dans lequel le couvercle s'accroche au manchon de fermeture à l'intérieur du col du réservoir, caractérisé en ce que le manchon de fermeture (1) est vissé, coulé, comprimé ou injecté dans le col (5) du réservoir (3) en matière plastique, et constitue avec un anneau (2) de liaison un élément d'introduction, par l'intermédiaire duquel le manchon (1) et l'anneau (2) de liaison sont liés l'un à l'autre de manière inséparable par exemple par soudure ou collage, et fixés de manière permanente dans la matière plastique du réservoir (3).

2. Raccord de remplissage selon la revendication 1, caractérisé en ce qu'il ne comporte qu'un joint (6), disposé entre le couvercle (4) et le col (5) du réservoir.
